# EUROPÄISCHE PATENTANMELDUNG

(11) **EP 3 795 299 A1**
(43) Veröffentlichungstag der Anmeldung: **24.03.2021**
(21) Anmeldenummer: 19198506.8
(22) Anmeldetag: 20.09.2019
(51) Int. Cl.: B24B 31/06, B24B 41/00, B24B 55/02

(54) **VORRICHTUNG ZUM GLEITSCHLEIFEN UND GLEITSCHLEIFVERFAHREN**

(71) Anmelder: Haug Intelligente Poliersysteme GmbH, 72189 Vöhringen (DE)
(72) Erfinder: Wälde, Rainer, 72250 Freudenstadt (DE); Pössel, Bernd, 58256 Ennepetal (DE)
(74) Vertreter: Späth, Dieter

(57) **Zusammenfassung**

Die Erfindung schlägt vor, eine Vorrichtung (1) zum Gleitschleifen mit einem Heizmantel (7) und mit einer Kühlgasdüse (11) zu versehen, um eine Arbeitstemperatur erhöhen und ein Schleifgut zwischendurch schlagartig kühlen zu können.

## Beschreibung

Die Erfindung betrifft eine Vorrichtung zum Gleitschleifen mit den Merkmalen des Oberbegriffs des Anspruchs 1 und ein Gleitschleifverfahren.

Gleitschleifen ist ein trennendes Verfahren zu einer Oberflächenbearbeitung von Werkstücken mit einem Schleifmedium, das Schleifkörper als Schüttgut oder in einer Flüssigkeit, normalerweise in Wasser, aufweist. Ein oder mehrere Werkstücke werden in einem Arbeitsbehälter befestigt oder lose eingelegt, in den das Schleifenmedium gefüllt wird. Der Arbeitsbehälter ist schwingfähig angeordnet und wird mit einem Schwingungserreger zu Schwingungen angetrieben, die eine Relativbewegung zwischen den Schleifkörpern und dem oder den Werkstücken verursacht, wodurch Oberflächen des oder der Werkstücke mit den Schleifkörpern bearbeitet werden.

Aufgabe der Erfindung ist eine Verbesserung des Gleitschleifens.

Diese Aufgabe wird durch die Merkmale der Ansprüche 1 und 8 gelöst. Die erfindungsgemäße Vorrichtung weist einen schwingfähig angeordneten, beispielsweise federnd gehaltenen Arbeitsbehälter zur Aufnahme eines oder mehrerer Werkstücke und eines Schleifmediums auf. Insbesondere ist das oder sind die Werkstücke in dem Arbeitsbehälter festgelegt, so dass sie sich mit dem Arbeitsbehälter mit bewegen. Nicht ausgeschlossen ist ein loses Einlegen des oder der Werkstücke in den Arbeitsbehälter. Es kann auch ein Schleifgut, insbesondere ein Schüttgut, dessen Teile, Körner oder Partikel zu bearbeitenden Werkstücke bilden, in den Arbeitsbehälter eingebracht werden. Mit einem Schwingungserreger kann der Arbeitsbehälter in Schwingung versetzt werden, die eine Relativbewegung zwischen dem oder den Werkstücken oder dem Schleifgut einerseits und dem Schleifmedium, insbesondere den Schleifkörpern andererseits, wodurch die Schleifkörper des Schleifmediums auf Oberflächen des oder der Werkstücke oder der Teile, Körner oder Partikel des Schleifguts reiben und die Oberflächen bearbeiten. Bei einem Schüttgut als Schleifgut, dessen Teile, Körner oder Partikel die Werkstücke bilden, deren Oberflächen bearbeitet werden sollen, können die Teile, Körner oder Partikel, die sich durch die Schwingung des Arbeitsbehälters relativ zueinander bewegen und die dadurch aneinander reiben, zugleich auch die Schleifkörper sein beziehungsweise das Schleifmedium bilden.

Die erfindungsgemäße Vorrichtung weist eine Heizeinrichtung und/oder eine Kühleinrichtung zum Erwärmen und/oder Kühlen eines Innenraums bzw. eines Inhalts des Arbeitsbehälters auf. Mit der Heizeinrichtung lassen sich das oder die Werkstücke oder das Schleifgut und das Schleifmedium während des Gleitschleifens erwärmen, das heißt das Gleitschleifen kann bei einer höheren Temperatur als einer Umgebungstemperatur erfolgen. Eine höhere Temperatur während des Gleitschleifens kann eine Effektivität erhöhen und eine Bearbeitungsdauer verkürzen beziehungsweise eine Bearbeitungsqualität verbessern. Das ist insbesondere von dem oder den Werkstücken oder dem Schleifgut und/oder von dem Schleifmedium abhängig.

Ein weiterer Vorteil ergibt sich, wenn der Inhalt des Arbeitsbehälters während des Gleitschleifens gekühlt werden kann. Insbesondere ein schockartiges Kühlen, das heißt ein starkes Kühlen, des oder der Werkstücke oder des Schleifguts in kurzer Zeit, vorzugsweise ein mehrmaliges schockartiges Kühlen während des Gleitschleifens kann an den Oberflächen des oder der Werkstücke haftende Partikeln und dergleichen lösen und dadurch die Effektivität des Gleitschleifens erhöhen, die Bearbeitungsdauer verkürzen und die Bearbeitungsqualität verbessern.

Die Vorrichtung kann beispielsweise auch zwei Schwingungserreger mit insbesondere verschiedenen Schwingungsebenen aufweisen, die mit gleichen oder verschiedenen Frequenzen schwingen. Vorzugsweise ist beziehungsweise sind die Schwingungsfrequenzen einstellbar und eventuell während des Gleitschleifens veränderbar.

Insbesondere ist eine Innenwandung des Arbeitsbehälters und/oder eine den Innenraum des Arbeitsbehälters begrenzende Bodenfläche des Arbeitsbehälters mit der Heizeinrichtung voll- oder teilflächig erwärmbar. Das ermöglicht eine große Heizfläche.

Eine Ausgestaltung der Erfindung sieht einen Heizmantel vor, der den Innenraum des Arbeitsbehälters, in den das oder die Werkstücke oder das Schleifgut und das Schleifmedium einbringbar sind, umschließt. Der Heizmantel weist die Innenwandung des Arbeitsbehälters auf oder steht wärmeleitend mit der Innenwandung des Arbeitsbehälters in Kontakt.

Die Heizeinrichtung kann beispielsweise eine elektrische Widerstandsheizung aufweisen. Eine Ausgestaltung der Erfindung sieht eine Heizeinrichtung mit einem Heizkreislauf mit einem gasförmigen oder vorzugsweise flüssigen Wärmeträger vor, der eine Wärmequelle außerhalb des Arbeitsbehälters und auch mit Abstand vom Arbeitsbehälter ermöglicht. Als flüssige Wärmeträger sind beispielsweise Wasser oder Thermoöle verwendbar.

Um Wärmeverluste gering zu halten, sieht eine Ausgestaltung der Erfindung eine voll- oder teilflächige Wärmedämmung des Arbeitsbehälters vor. Vorzugsweise befinden sich die Schwingungserreger außerhalb der Wärmedämmung, so dass sie thermisch von dem wärmbaren Innenraum des Arbeitsbehälters isoliert sind. Um einen Inhalt des Arbeitsbehälters, das heißt das oder die Werkstücke, das Schleifgut und das Schleifmedium kühlen zu können, sieht eine Ausgestaltung der Erfindung eine Kühlgaszufuhr vor, mit der ein Kühlgas in den Arbeitsbehälter leitbar ist. Als "Kühlgas" wird hier ein an sich beliebiges Gas bezeichnet, dessen Temperatur niedriger als die Temperatur des Inhalts des Arbeitsbehälters ist. Beispielsweise kann Kohlendioxid als Kühlgas in den Arbeitsbehälter geleitet werden. Als Kühlgas ist auch ein Kältespray in den Arbeitsbehälter leitbar. Ein Kältespray ist ein Flüssiggas, das im Arbeitsbehälter verdunstet und dabei dem Inhalt des Arbeitsbehälters Wärme entzieht. Das Kühlgas kann während des Gleitschleifens mehrmals in den Arbeitsbehälter geleitet werden.

Die Kühlgaszufuhr kann eine oder mehrere Kühlgasdüsen und/oder eine oder mehrere Kühlgasduschen aufweisen. Eine Kühlgasdusche weist mehrere Öffnungen für einen Austritt des Kühlgases in einer Oberfläche auf. Sie kann beispielsweise wie eine Wasserdusche ausgeführt sein.

Erfindungsgemäß werden ein oder mehrere Werkstücke oder ein Schleifgut und ein Schleifmedium während eines Gleitschleifens auf eine Temperatur, die höher ist als eine Umgebungstemperatur, beispielsweise auf eine Temperatur von 80° Celsius erwärmt. Die Temperatur kann während des Gleitschleifens konstant gehalten oder geändert werden.

Eine Weiterbildung sieht vor, das oder die Werkstücke oder das Schleifgut und das Schleifmedium zwischendurch zu kühlen, wobei eine Heizeinrichtung nicht abgeschaltet werden muss. Vorzugsweise wird nur kurzzeitig gekühlt.

Die in der vorstehenden allgemeinen Beschreibung, der nachfolgenden Beschreibung eines Ausführungsbeispiels, den Ansprüchen und der Zeichnung offenbarten Merkmale können jeweils einzeln, zu mehreren in beliebiger Kombination oder alle in Ausführungen der Erfindung vorhanden sein. Möglich ist auch eine Ausführung der Erfindung, die nicht alle Merkmale der unabhängigen Ansprüche umfasst.

Die Erfindung wird nachfolgend anhand eines in der Zeichnung dargestellten Ausführungsbeispiels näher erläutert. Es zeigen:
- Figur 1: eine perspektivische Darstellung einer erfindungsgemäßen Vorrichtung; und
- Figur 2: einen Achsschnitt der Vorrichtung aus Figur 1.

Die in der Zeichnung dargestellte, erfindungsgemäße Vorrichtung 1 zum Gleitschleifen weist einen topfförmigen Arbeitsbehälter 2 auf, der mit Federn 3 schwingfähig auf einem Gestell 4 angeordnet ist. Die Form des Arbeitsbehälters 2 ist nicht zwingend für die Erfindung, der Arbeitsbehälter 2 muss nicht topfförmig sein.

In den Arbeitsbehälter 2 können ein oder mehrere nicht dargestellte Werkstücke eingebracht werden. Die Werkstücke können lose in den Arbeitsbehälter 2 eingelegt oder im Arbeitsbehälter 2, beispielsweise auf einem Boden 6 des Arbeitsbehälters 2, festgelegt werden. Möglich ist auch ein Einfüllen eines Schleifguts in Form eines Schüttguts, dessen Teile, Körner oder Partikel die zu bearbeitenden Werkstücke bilden. Außerdem wird ein Schleifmedium mit Schleifkörpern in den Arbeitsbehälter 2 eingebracht. Das Schleifmedium kann ebenfalls ein Schüttgut mit den Schleifkörpern als Teile des Schüttguts sein oder die Schleifkörper befinden sich in beispielsweise einer Flüssigkeit. Sofern das Schleifgut als Schüttgut in den Arbeitsbehälter 2 eingebracht wird, können auch die Teile, Körner oder Partikel des Schleifguts, also die zu bearbeitenden Werkstücke zugleich die Schleifkörper des Schleifmediums bilden. In diesem Fall braucht kein anderes Schleifmedium als das Schleifgut in den Arbeitsbehälter 2 der erfindungsgemäßen Vorrichtung 1 eingebracht werden.

Außen an einander gegenüberliegenden Stellen sind zwei Schwingungserreger 5 an dem Arbeitsbehälter 2 angeordnet, mit denen der Arbeitsbehälter 2 schwingend angetrieben werden kann. Die Schwingungserreger 5 weisen verschiedene und vorzugsweise verstellbare Schwingungsebenen auf. Schwingungsfrequenzen der beiden Schwingungserreger 5 sind einstellbar, wobei die Schwingungsfrequenzen gleich oder verschieden sein können.

Durch die Schwingungen des Arbeitsbehälters 2 vollführen die Schleifkörper des Schleifmediums Relativbewegungen zu dem oder den Werkstücken oder dem Schleifgut im Arbeitsbehälter 2, die Schleifkörper schleifen auf Oberflächen des oder der Werkstücke oder des Schleifguts, so dass deren Oberflächen bearbeitet werden. Wenn das Schleifgut als Schüttgut ohne anderes Schleifmedium in den Arbeitsbehälter 2 eingebracht wird, vollführen die Teile, Körner oder Partikel des Schleifguts aufgrund der Schwingungen des Arbeitsbehälters Relativbewegungen zueinander, so dass ihre Oberflächen aneinander reiben und bearbeitet werden.

Der Arbeitsbehälter 2 weist eine Heizeinrichtung 6 mit einem Heizmantel 7 auf, der Bestandteil des Arbeitsbehälters 2 ist und der einen Innenraum des Arbeitsbehälters 2, in dem sich beim Gleitschleifen das oder die Werkstücke oder das Schleifgut und das Schleifmedium befinden, umschließt. Im Ausführungsbeispiel bildet eine Innenwandung des Heizmantels 7 zugleich eine Innenwandung des Arbeitsbehälters 2. Der Heizmantel 7 ist im Ausführungsbeispiel doppelwandig, wobei ein Zwischenraum zwischen zwei Wänden des Heizmantels 7 Heizkammer bildet, die den Innenraum des Arbeitsbehälters 2 umschließt.

Die Heizkammer ist an ein Heizaggregat 8 angeschlossen, das im Ausführungsbeispiel feststehend, d. h. nicht schwingend außerhalb des Arbeitsbehälters 2 angeordnet ist. Zum Erwärmen der Werkstücke oder des Schleifguts und des Schleifmediums wird ein gasförmiger oder flüssiger Wärmeträger, beispielsweise ein Thermoöl, durch die Heizkammer geleitet, der im Heizaggregat 8 erwärmt wird.

Der Heizmantel 7 ist mit einer Wärmedämmung 9 umschlossen, die einen Wärmeverlust verringert.

Außerdem weist die erfindungsgemäße Vorrichtung 1 eine Kühlgasleitung 10 mit einer Kühlgasdüse 11 als Kühleinrichtung 12 auf, mit der ein Kühlgas, beispielsweise Kohlendioxid, das kälter als der Inhalt des Arbeitsbehälters 2 ist und das vorzugsweise eine Temperatur von unter 20° Celsius oder unter 10° Celsius aufweist, in den Arbeitsbehälter 2 geleitet werden kann. Es können mehrere Kühlgasdüsen 11 vorhanden sein, um das Kühlgas an verschiedenen Stellen in den Arbeitsbehälter 2 leiten zu können. Als Kühlgas kann beispielsweise auch ein Kältespray verwendet werden.

Die Heizeinrichtung 6 der erfindungsgemäßen Vorrichtung 1 zum Gleitschleifen ermöglicht ein Gleitschleifen bei einer höheren Temperatur als Umgebungstemperatur, beispielsweise ein Gleitschleifen bei ungefähr 50° Celsius, 60° Celsius, 80° Celsius, 100 Grad Celsius oder mehr.

Mit der Kühleinrichtung 12 ist es möglich, das oder die Werkstücke oder das Schleifgut und das Schleifmedium während des Gleitschleifens zu kühlen. Die Kühleinrichtung 12 ermöglicht auch ein beispielsweise kurzzeitiges Kühlen des oder der erwärmten Werkstücke oder des Schleifguts und des Schleifmediums während des Gleitschleifens.

Außer einer Bearbeitung beispielsweise eines oder mehrerer metallener Werkstücke lassen sich wie geschrieben auch metallene oder nicht metallische Schüttgüter gleitschleifen oder jedenfalls bearbeiten. Ein Beispiel ist ein Entfernen eines sogenannten Silberhäutchens von Kaffeebohnen. Das Silberhäutchen ist ein dünnes Häutchen, das die Kaffeebohnen in einer dickeren äußeren Haut oder Schale umschließt. Nach einem Schälen, also einem Entfernen der äußeren Haut oder Schale werden die Kaffeebohnen in den Arbeitsbehälter 2 der erfindungsgemäßen Vorrichtung 1 eingebracht und der Arbeitsbehälter 2 mit den Schwingungserreger 5 schwingend angetrieben. Mit der Heizeinrichtung 6 werden die Kaffeebohnen während des schwingenden Antriebs auf eine Temperatur von etwa 80° Celsius erwärmt, wodurch sie nicht geröstet werden. Durch das Erwärmen vergrößern sich die Kaffeebohnen, wodurch die Silberhäutchen aufplatzen. Durch die Schwingungen reiben die Kaffeebohnen aneinander und entfernen sich gegenseitig die Silberhäutchen. Beschleunigt wird das Entfernen der Silberhäutchen von den Kaffeebohnen dadurch, dass kurzzeitig mehrmals zwischendurch ein Kühlgas durch die Kühlgasdüse 11 oder mehrere Kühlgasdüsen an verschiedenen Stellen zwischen die Kaffeebohnen geleitet wird und die Kaffeebohnen schockartig, das heißt in kurzer Zeit stark gekühlt.

Die Erfindung ist nicht auf die im Ausführungsbeispiel gewählten Kaffeebohnen beschränkt, es lassen sich grundsätzlich beliebige Schüttgüter in dem schwingend angetriebenen Arbeitsbehälter 2 unter oder ohne Zusatz von Schleifkörpern bearbeiten und dabei erwärmen, kühlen oder kurzzeitig in erwärmtem Zustand kühlen.

## Patentansprüche

1. Vorrichtung zum Gleitschleifen, mit einem schwingfähig angeordneten Arbeitsbehälter (2) zur Aufnahme eines eines oder mehrerer Werkstücke oder von Schleifgut und eines Schleifmediums und mit einem Schwingungserreger (5), mit dem der Arbeitsbehälter (2) in Schwingung versetzt werden kann, die eine Relativbewegung des oder der Werkstücke oder des Schleifguts und des Schleifmediums bewirkt, **dadurch gekennzeichnet, dass** der Arbeitsbehälter (2) eine Heizeinrichtung (6) und/oder eine Kühleinrichtung (12) zum Erwärmen und/oder Kühlen seines Innenraums aufweist.

2. Vorrichtung nach Anspruch 1, **dadurch gekennzeichnet, dass** mit der Heizeinrichtung (6) eine Innenwandung des Arbeitsbehälters (2) und/oder eine den Innenraum des Arbeitsbehälters (2) begrenzende Bodenfläche des Arbeitsbehälters (2) wärmbar ist.

3. Vorrichtung nach Anspruch 1 oder 2, **dadurch gekennzeichnet, dass** der Arbeitsbehälter (2) einen Heizmantel (7) aufweist.

4. Vorrichtung nach einem oder mehreren der Ansprüche 1 bis 3, **dadurch gekennzeichnet, dass** die Heizeinrichtung (6) einen Heizkreislauf aufweist.

5. Vorrichtung nach einem oder mehreren der vorhergehenden Ansprüche, **dadurch gekennzeichnet, dass** der Arbeitsbehälter (2) eine Wärmedämmung (9) aufweist, die eine Wärmeübertragung zwischen dem Innenraum des Arbeitsbehälters (2) und einer Umgebung des Arbeitsbehälters (2) verringert.

6. Vorrichtung nach einem oder mehreren der vorhergehenden Ansprüche, **dadurch gekennzeichnet, dass** die Vorrichtung (12) eine Kühlgaszufuhr (10) aufweist, mit der ein Kühlgas in den Arbeitsbehälter (2) leitbar ist.

7. Vorrichtung nach einem oder mehreren der vorhergehenden Ansprüche, **dadurch gekennzeichnet, dass** die Vorrichtung (1) eine oder mehrere Kühlgasdüsen (11) und/oder eine oder mehrere Kühlgasduschen aufweist.

8. Gleitschleifverfahren, **dadurch gekennzeichnet, dass** ein oder mehrere Werkstücke oder ein Schleifgut während des Gleitschleifens erwärmt wird.

9. Gleitschleifverfahren nach Anspruch 8, **dadurch gekennzeichnet, dass** das oder die Werkstücke oder das Schleifgut zwischendurch gekühlt wird.
